# FASCICULE DE BREVET EUROPEEN

(11) **EP 2 912 657 B1**
(45) Date de publication et mention de la délivrance du brevet: **03.08.2016**
(21) Numéro de dépôt: 13789859.9
(22) Date de dépôt: 18.10.2013
(51) Int. Cl.: G10D 13/02, G10G 5/00, A47C 9/08

(54) **SUPPORT POUR TAMBOUR MUSICAL**
TRÄGER FÜR EINE MUSIKTROMMEL
SUPPORT FOR A MUSICAL DRUM

(30) Priorité: 26.10.2012 FR 1260207
(43) Date de publication de la demande: 02.09.2015
(73) Titulaire: Cippe, Saint-Thierry Saint-Joseph Marie-Reno, 97300 Cayenne (FR)
(72) Inventeur: Cippe, Saint-Thierry Saint-Joseph Marie-Reno, 97300 Cayenne (FR)
(74) Mandataire: Schmidt, Martin Peter
(86) Numéro de dépôt international: PCT/FR2013/052489
(87) Numéro de publication internationale: WO 2014/064372

(56) Documents cités:
- DE-A1- 4 101 495
- US-A- 2 505 882
- US-A- 6 073 999
- US-B1- 6 585 315

## Description

### Domaine de l'invention

La présente invention se rapporte au domaine des supports d'instruments de musique, et plus précisément à un support de tambour musical.

### Etat de la technique

Il existe de nombreux tambours de tailles et de formes différentes, pouvant être utilisés soit en frappant la peau du tambour avec les mains nues, soit en utilisant divers objets, en particulier des baguettes. Le tambour africain fait partie des tambours les plus connus et les plus utilisés. Mais il existe d'autres types de tambour et en particulier le tambour guyanais qui a pour principale caractéristique de présenter un système d'attaches, appelées *« klés* » permettant d'accorder le tambour au son désiré. De tels tambours (africain ou guyanais) sont généralement constitués d'un corps principal constitué en bois et plus spécifiquement en tronc creusé. Le corps du tambour possède généralement une section sensiblement circulaire et une forme sensiblement cylindrique, avec un diamètre qui peut être constant sur toute sa hauteur ou variable ; par exemple le diamètre peut être plus grand dans sa partie supérieure. Le tambour guyanais ou antillais a la forme d'un tonneau, et peut d'ailleurs être fabriqué en lattes de bois, comme un tonneau. Sur la partie supérieure du tambour se trouve une peau tendue, ladite peau étant d'origine animale ou fabriquée en matière synthétique. La partie inférieure du tambour quant à elle sert à évacuer les ondes sonores résultant de la pression de l'air lorsque le joueur de tambour frappe sur la peau tendue.

Il existe de nombreux supports pour tambour, tels que décrits par exemple dans les documents DE 4101495 (Speiser), US 7 128 368, US 7 858 859. Ils ne sont pas totalement adaptés au tambour guyanais, antillais ou africain. De manière générale, le joueur de tambour guyanais, antillais ou africain doit maintenir ledit tambour entre ses genoux et doit incliner légèrement le tambour lorsqu'il joue. Il est possible aussi pour le joueur de tambour africain seulement d'attacher le tambour au moyen de sangles sur ses épaules, le poids du tambour étant supporté par le joueur. Alternativement, le joueur peut utiliser un tabouret et tenir le tambour entre ses jambes.

Le document US 6 073 999 décrit un dispositif de support amélioré pour un tambour musical, de préférence pour un tambour africain, ledit support étant en combinaison avec un siège. Le support comprend un cadre rigide relié à un siège, ledit cadre comprenant au moins deux branches et une ouverture apte à recevoir le tambour de telle manière que le tambour repose sur ledit cadre, le tambour étant suspendu et la surface de jeu étant inclinée du côté opposé au siège. Ce dispositif permet au musicien de jouer avec un plus grand confort, car il n'a plus à supporter le poids du tambour ou à le maintenir entre ses genoux ou ses jambes. En revanche, ce dispositif présente l'inconvénient majeur de ne pas être adaptable à toute forme de tambour, le cadre du dispositif du support étant de dimensions fixes, il n'est ainsi pas possible de l'utiliser avec des tambours dont le diamètre du corps central est trop grand. Inversement, des tambours de petit diamètre ne peuvent pas être maintenus par le cadre du dispositif. De plus, la rigidité du support impose au joueur d'adopter une posture d'assise selon la taille et la forme du tambour, et donc entraîne en plus d'une augmentation de la dépense énergétique du joueur, et à plus ou moins long terme selon la fréquence d'utilisation, des douleurs et des raideurs du dos, du cou et/ou des bras selon la posture adoptée.

Le but de la présente invention est de fournir un nouveau support pour tambour musical, plus particulièrement pour tambour guyanais, antillais, africain et tout autre tambour joué assis, permettant de répondre aux inconvénients mentionnés ci-avant. Un autre but de l'invention est de proposer un support pour tambour apportant une amélioration de la posture du joueur de tambour qui peut alors relâcher la pression au niveau des jambes et plus particulièrement des cuisses, des hanches, du cou, du dos, mais également des bras. Ce support permet de mieux respirer, il y a moins de blocage de la poitrine, moins d'essoufflement. En somme, l'invention a pour but de protéger la santé des joueurs par une posture et une assise qui deviennent plus souples et plus libres permettant ainsi de bonifier la musique. En outre, il offre plus de confort aux enfants qui apprennent à jouer au tambour, et qui n'ont pas toujours les jambes assez longues pour encercler le tambour.

### Objets de l'invention

La présente invention a pour objet un support **1** pour tambour **10** avec siège intégré **6** présentant une surface d'assise, notamment pour tambour guyanais, antillais, africain, et tout autre tambour joué assis, comprenant :
- un élément de support horizontal 4 sensiblement plat ;
- un élément de support vertical **3** sensiblement plat, disposé sur l'élément de support horizontal **4 ;** ledit élément de support vertical 3 supportant la surface d'assise du siège intégré **6;**
- un moyen de maintien **5** dudit tambour **10,** situé sur au moins l'une des faces de l'élément de support vertical **3 ;**
caractérisé en ce que ledit moyen de maintien **5** se présente sous la forme d'une pièce profilée **5** essentiellement plate, coudée à ses deux extrémités **5a, 5b,** dont l'une desdites deux extrémités **5b** est susceptible de coopérer avec la surface interne **11** du tambour **10** pour maintenir ledit tambour **10** sur le support **1** avec siège intégré **6,** et caractérisé en ce que l'autre desdites extrémités **5a** est fixée audit élément de support vertical **3.**

Dans un mode particulier de réalisation, l'angle de coudage entre l'extrémité **5a** et la partie médiane **5c** du moyen de maintien **5** se présentant sous la forme d'une pièce profilée **5** est comprise entre 35° et 45°, préférentiellement entre 37° et 43°, et encore plus préférentiellement entre 39° et 41 °.

Avantageusement, le moyen de maintien **5** est interchangeable.

Dans un mode de réalisation préférentiel, l'élément de maintien **5** et l'élément de support vertical **3** comprennent des éléments de fixations destinés à coopérer entre eux. Avantageusement, les éléments de fixations sont des évidements et des protubérances ou des éléments en queue d'aronde.

De manière plus avantageuse, le support **1** pour tambour comprend en outre un socle **2** et une console de siège **7** pour stabiliser et rigidifier ledit support **1.**

Avantageusement, le support **1** comprend un dossier pour siège **12** et une console de dossier **13,** préférentiellement amovibles ou rétractables. Dans une première variante de réalisation, la console de dossier **13** est fixée d'une part au socle **2** et d'autre part à la console de siège **6** par des éléments de fixations coopérant entre eux, tels que des évidements et des protubérances. Dans une seconde variante de réalisation, le dossier de siège **12** et la console de dossier **13** sont agencés sous la forme d'un système télescopique comportant une tige télescopique fixée par une extrémité au socle **2** par des éléments de fixations coopérant entre eux, tels que des évidements ou des protubérances.

Dans un mode de réalisation particulier, le support **1** comprend des dispositifs de fixation à ventouses placés sur la face avant **40** de l'élément de support horizontal 4 et/ou sur les faces latérales **20** du socle **2** afin d'améliorer l'adhérence au sol dudit support.

Dans encore un mode de réalisation particulier, le moyen de maintien **5** comprend une entaille **51** située dans la partie médiane **5c** dudit moyen de maintien **5,** ladite entaille **51** étant apte à recevoir un système de fixation, tel qu'un système vis à écrou, permettant de fixer le tambour **10** sur ledit moyen de maintien **5,** ledit tambour **10** étant percé au niveau de sa partie inférieure.

De préférence, les éléments constitutifs dudit support sont en bois et/ou en métal, notamment en aluminium ou en acier, et/ou en matières plastiques. Dans un mode de réalisation particulier, l'ensemble des éléments constitutifs du support **1,** s'ils sont en métal, sont recouverts d'un revêtement, par exemple de moquette, pour éviter la vibration et la résonance desdits éléments constitutifs du support qui modifieraient le son du tambour.

Avantageusement, ledit élément de support horizontal **4,** ledit élément de support vertical **3,** ledit moyen de maintien **5** du tambour, ladite surface d'assise **6** et, si présent, ladite console de siège **7,** ledit socle **2,** le dossier pour siège **12** et la console de dossier **13** se présentent comme des pièces possédant deux faces opposés plates, et se présentent de préférence comme pièces pouvant être obtenues par découpage dans une plaque ou tôle, et/ou par découpage de profilés dans un sens orthogonal par rapport à leur sens long.

Un autre objet de l'invention concerne un kit comprenant toutes les pièces nécessaires au montage d'un support pour tambour selon l'invention.

### Présentation des figures

La figure 1a représente une vue de profil de l'assemblage du support 1 pour tambour musical **10** selon un premier mode de réalisation, ledit support comprenant un siège **6** et un moyen de maintien **5** se présentant sous la forme d'une pièce profilée **5** fixé sur un montant **3.**
La figure 1b) est une vue détaillée de la pièce profilée **5** telle que présentée en figure 1a) (cercle A), la pièce profilée 5 est essentiellement plate, comprend une partie médiane **5c** et deux extrémités **5a, 5b** adoptant une forme coudée. La pièce profilée **5** comprend une entaille **51** située dans la partie médiane **5c.**
La figure 2 représente une vue de face du support **1** selon l'invention telle que présentée en figure 1a).
La figure 3 représente une vue de profil du support **1** selon un mode de réalisation particulier selon l'invention, ledit support **1** comprenant un dossier de siège **12** supporté **par** une console de dossier **13.**

### Description détaillée de l'invention

Selon un premier mode de réalisation selon l'invention et tel que présenté en figure 1, le support 1 pour tambour musical **10** avec siège intégré **6** présentant une surface d'assise comprend une pluralité de pièces sensiblement plates, et plus particulièrement :
- un élément de support horizontal **4** (appelé ici « pied ») destiné à stabiliser le support ;
- un élément de support vertical **3** (appelé ici « montant ») dont l'une de ses extrémités est fixée au pied **4,** l'autre extrémité étant fixée au siège **6 ;**
- un moyen de maintien **5** du tambour **10** dont une de ses extrémités **5a** est fixée sur le montant **3.**

Selon une caractéristique essentielle de l'invention, le moyen de maintien **5** peut se présenter sous la forme d'une pièce profilée **5** essentiellement plate, comprenant une partie médiane **5c** et deux extrémités **5a, 5b** adoptant une forme coudée. L'extrémité **5b** de la pièce profilée **5** est susceptible de coopérer avec la surface interne **11** du tambour musical **10** afin de le maintenir lors de son utilisation par un personnage en situation de jeu. La seconde extrémité **5a** de la pièce profilée **5** adopte également une forme coudée de manière à pouvoir fixer la pièce profilée **5** sur le montant **3.** Ainsi, le tambour **10** une fois introduit jusqu'en butée dans la pièce profilée **5** est incliné par rapport au sol. Par conséquent, le tambour **10** est incliné et maintenu uniquement par le support **1** grâce au moyen de maintien **5** étant constitué par la pièce profilée **5,** et cela sans que le joueur ait à incliner ou à maintenir de lui-même le tambour.

Selon un mode particulier de l'invention, l'angle de coudage, i.e. l'angle compris entre l'extrémité **5a** et la partie médiane **5c** de la pièce profilée **5** est compris entre 35° et 45°, préférentiellement entre 37° et 43°, et encore plus préférentiellement entre 39° et 41 °.

Dans un autre mode de réalisation particulier selon l'invention la pièce profilée **5** est interchangeable, i.e. qu'elle peut être démontée du support 1 et remplacée par une autre pièce de même type mais étant de taille (longueur) différente. Par exemple, la longueur de la partie médiane **5c** peut varier d'une pièce profilée à une autre selon la taille du tambour. En effet, pour des tambours africains de type djembé, la longueur de la partie médiane **5c** doit être adaptée pour assurer la stabilité desdits tambours du fait de la grande hauteur de ces types de tambours.

Des moyens de fixations de la pièce profilée **5** situés sur une des faces du montant **3** sont prévus à cet effet pour faciliter le montage/démontage de la pièce profilée **5** sur le montant **3.** Dans une première variante, des évidements profilés situés dans une des faces du montant **3** peuvent être réalisés pour coopérer avec des protubérances situés sur l'une des extrémités de la pièce profilée **5.** Alternativement, des protubérances situées sur une des faces du montant **3** peuvent être réalisées pour coopérer avec des évidements situés dans la partie interne de l'une des deux extrémités de la pièce profilée **5.**

Avantageusement, le support **1** pour tambour selon l'invention comprend en outre une console de siège **7** permettant de solidifier le support **1** sous le poids du joueur de tambour en position d'assise sur le siège **6.** De plus, un socle **2** placé dans la partie inférieure du support **1** peut être ajouté pour renforcer la stabilité globale du support.

Dans un mode de réalisation préférentiel, des dispositifs de fixation à ventousessont placés sur la face avant **40** de l'élément de support horizontal **4** et/ou sur les faces latérales **20** du socle **2** afin d'améliorer l'adhérence au sol du support **1.**

Enfin, selon une variante de réalisation (cf. figure 3), le support **1** pour tambour peut comprendre en outre un dossier de siège **12** supporté par une console de dossier **13** permettant de renforcer la sensation de confort du joueur. La console de dossier **13** est reliée au siège **6** par une entaille s'encastrant dans ledit siège **6,** est fixée en haut de la console de siège **7** par une vis, et est fixée sous le socle **2** par une vis. Le dossier de siège **12** est fixé par deux vis dans la console de dossier **13,** ladite console de dossier **13** étant évidée de la largeur du dossier pour que ledit dossier de siège **12** soit dans la continuité de la console de dossier **13.**

Dans un mode de réalisation particulier, le dossier de siège **12** et la console de dossier **13** sont amovibles. En effet, le dossier de siège **12** et la console de dossier **13** peuvent être ajoutés ou enlevés sur le support **1** indépendamment des autres éléments constitutifs dudit support **1.** Dans une première variante de ce mode de réalisation, la console de dossier **13** amovible est fixée d'une part au socle **2** et d'autre part à la console de siège **6** par des éléments de fixations coopérant entre eux, tels que des évidements et des protubérances. Par exemple, des évidements profilés situés dans une des faces de la console de siège **6** peuvent être réalisés pour coopérer avec des protubérances situées sur la console de dossier **13.** Alternativement, des protubérances situées dans une des faces de la console de siège **6** peuvent être réalisées pour coopérer avec des évidements situés dans la partie interne de la console de dossier **13.**

Dans une autre variante de réalisation, non représentée ici, le dossier de siège **12** et la console de dossier **13** sont rétractables, i.e. que le dossier de siège **12** et la console de dossier **13** sont agencés sous la forme d'un système télescopique comportant une tige télescopique fixée par une extrémité au socle **2** par des éléments de fixations coopérant entre eux, tels que des évidements ou des protubérances. Ce mode de réalisation convient en particulier lorsque le dossier de siège **12** et la console de dossier **13** sont en métal.

Selon un dernier mode de réalisation selon l'invention, le moyen de maintien **5** comprend une entaille **51** située dans la partie médiane **5c** dudit moyen de maintien **5,** ladite entaille **51** étant apte à recevoir une vis à écrou. Dans ce mode de réalisation, le tambour **10** doit être percé au niveau de sa partie inférieure pour former un trou permettant d'insérer la vis à écrou. La vis est insérée dans l'entaille **51** du moyen de maintien **5c,** puis est insérée dans le trou du tambour **10,** puis l'ensemble est fixé et serré au moyen d'un écrou. De préférence on utilise un écrou de type « papillon », évitant ainsi l'utilisation d'une clé pour serrer l'ensemble. Cette fixation supplémentaire permet de renforcer la stabilité du tambour **10** sur le support **1.** Elle permet également de transporter le tambour **10** et le support **1** en un seul élément, l'un faisant corps avec l'autre.

Les éléments constitutifs du support **1** pour tambour, à savoir le socle **2,** le montant **3,** le pied **4,** la pièce profilée **5,** le siège **6,** le dossier de siège **12,** la console de dossier **13** et la console de siège **7** peuvent être réalisés en tout matériau approprié, et plus particulièrement en bois (notamment en bois de chêne, ou en bois précieux de Guyane), ou en métal (notamment en aluminium ou en acier) ou même éventuellement en matière plastique. Dans un mode de réalisation particulier, les éléments constitutifs du support **1** en métal sont recouverts d'un revêtement, telle qu'une moquette, pour éviter le phénomène de résonnance desdits éléments constitutifs du support **1.**

Selon encore un autre mode de réalisation particulier selon l'invention, le support **1** pour tambour peut être fourni sous forme de kit comprenant l'ensemble des éléments constitutifs du support **1,** à savoir le socle **2,** le montant **3,** le pied **4,** la pièce profilée **5,** le siège **6,** le dossier de siège **12,** la console de dossier **13** et la console de siège **7.** Plusieurs pièces profilées **5** peuvent être comprises dans le kit selon le tambour utilisé par le joueur. Ainsi, le support **1** pour tambour peut être monté de façon modulaire et simple. Les éléments constitutifs du support **1,** à l'exception des éléments de fixation pour fixer la pièce profilée **5** sur le montant **3,** peuvent être fixés entre eux par l'intermédiaire de moyens de fixation connus tels que par vissage. De manière générale, les éléments constitutifs du support **1** se présentent comme des pièces possédant deux faces opposées plates, et se présentent de préférence comme pièces pouvant être obtenues par découpage dans une plaque ou tôle, et/ou par découpage de profilés dans un sens orthogonal par rapport à leur sens long. Ainsi, le support **1** pour tambour selon l'invention présente une grande facilité d'usinage. Etant composé de pièces à plat, il peut être emballé dans un colis de faible dimension, ce qui facilite son transport et son expédition.

Les différents modes de réalisation et variantes mentionnés ci-dessus sont combinables entre eux pour la mise en oeuvre de l'invention.

Le support **1** pour tambour selon l'invention présente également l'avantage d'être facile à monter, facile à démonter et facile à transporter par son utilisateur. Le support **1** pour tambour selon l'invention présente en outre l'avantage de pouvoir être utilisé pour des tambours de toutes tailles et de toutes formes tout en gardant une sensation de confort pour le joueur. Le joueur de tambour peur alors adopter une position d'assise correcte en utilisant la pièce profilée **5** du tambour **10** adéquat. Moins crispé, les muscles sont moins sollicités ; le joueur ne ressentira plus un ensemble de douleurs musculaires (raideurs dos, hanches, cou, bras, épaules). Le joueur pourra se concentrer sur la musique. L'invention conduit aussi alors, à l'amélioration du son qui devient plus puissant, plus net et clair.

### Exemple d'un support pour tambour musical selon l'invention comprenant un dossier de siège 12 supporté par une console de dossier 13 :

Le support **1** pour tambour **10** comprend une console de dossier **13** de 68,5 cm de haut sur 5 cm de largeur et un dossier de siège **12** de 14,5 cm de haut sur 26 cm de largeur. La console de dossier **13** est relié au siège **6** par une entaille de 1 cm s'encastrant dans ledit siège **6,** est fixée en haut de la console de siège **7** par une vis, et est fixée sous le socle **2** par une vis. Le dossier de siège **12** est fixé par deux vis dans la console de dossier **13,** ladite console de dossier **13** étant évidée de la largeur du dossier pour que ledit dossier de siège **12** soit dans la continuité de la console de dossier **13.** L'angle de coudage entre l'extrémité **5a** et la partie médiane **5c** du moyen de maintien **5** est de 40°. L'ensemble des pièces constitutives du support est réalisé en bois.

### Exemples de dimensions de moyen de maintien 5 selon le type de tambour

Tambour guyanais : longueur de la partie médiane **5c** du moyen de support **5** = 15 cm. Tambour africain de type djembé d'environ 90 cm de hauteur: longueur de la partie médiane **5c** du moyen de support **5** = 25 cm.

## Revendications

1. Support (1) pour tambour (10) avec siège intégré (6) présentant une surface d'assise, notamment pour tambour guyanais, antillais, africain, et tout autre tambour joué assis, comprenant :
- un élément de support horizontal (4) sensiblement plat ;
- un élément de support vertical (3) sensiblement plat, disposé sur l'élément de support horizontal (4) ; ledit élément de support vertical (3) supportant la surface d'assise du siège intégré (6);
- un moyen de maintien (5) dudit tambour (10), situé sur au moins l'une des faces de l'élément de support vertical (3) ;
**caractérisé en ce que** ledit moyen de maintien (5) se présente sous la forme d'une pièce profilée (5) essentiellement plate, coudée à ses deux extrémités (5a, 5b), dont l'une desdites deux extrémités (5b) est susceptible de coopérer avec la surface interne (11) du tambour (10) pour maintenir ledit tambour (10) sur le support (1) avec siège intégré (6), et **caractérisé en ce que** l'autre desdites extrémités (5a) est fixée audit élément de support vertical (3).

2. Support pour tambour selon la revendication 1, **caractérisé en ce que** l'angle de coudage entre l'extrémité (5a) et la partie médiane (5c) du moyen de maintien (5) se présentant sous la forme d'une pièce profilée (5) est compris entre 35° et 45°, préférentiellement entre 37° et 43°, et encore plus préférentiellement entre 39° et 41°.

3. Support pour tambour selon la revendication 1 ou 2, **caractérisé en ce que** ledit moyen de maintien (5) est interchangeable.

4. Support pour tambour selon l'une quelconque des revendications 1 à 3, **caractérisé en ce que** l'élément de maintien (5) et l'élément de support vertical (3) comprennent des éléments de fixations destinés à coopérer entre eux.

5. Support pour tambour selon la revendication 4, **caractérisé en ce que** les éléments de fixations sont des évidements et des protubérances ou des éléments en queue d'aronde.

6. Support pour tambour selon l'une quelconque des revendications 1 à 5, **caractérisé en ce qu'**il comprend en outre un socle (2) et une console de siège (7) pour stabiliser et rigidifier ledit support (1).

7. Support pour tambour selon l'une quelconque des revendications 1 à 6, **caractérisé en ce qu'**il comprend un dossier pour siège (12) et une console de dossier (13), préférentiellement amovibles ou rétractables.

8. Support pour tambour selon la revendication 7, **caractérisé en ce que** la console de dossier (13) est fixée d'une part au socle (2) et d'autre part à la console de siège (6) par des éléments de fixations coopérant entre eux, tels que des évidements et des protubérances.

9. Support pour tambour selon la revendication 7, **caractérisé en ce que** le dossier de siège (12) et la console de dossier (13) sont agencés sous la forme d'un système télescopique comportant une tige télescopique fixée par une extrémité au socle (2) par des éléments de fixations coopérant entre eux, tels que des évidements ou des protubérances.

10. Support pour tambour selon l'une quelconque des revendications 1 à 9, **caractérisé en ce qu'**il comprend des dispositifs de fixation à ventouses placés sur la face avant (40) de l'élément de support horizontal (4) et/ou sur les faces latérales (20) du socle (2) afin d'améliorer l'adhérence au sol dudit support.

11. Support pour tambour selon l'une quelconque des revendications 1 à 10, **caractérisé en ce que** le moyen de maintien (5) comprend une entaille (51) située dans la partie médiane (5c) dudit moyen de maintien (5), ladite entaille (51) étant apte à recevoir un système de fixation, tel qu'un système vis à écrou, permettant de fixer le tambour (10) sur ledit moyen de maintien (5), ledit tambour (10) étant percé au niveau de sa partie inférieure.

12. Support pour tambour selon l'une quelconque des revendications 1 à 11, **caractérisé en ce que** les éléments constitutifs dudit support sont en bois et/ou en métal, notamment en acier ou en aluminium, et/ou en matière plastique.

13. Support pour tambour selon l'une quelconque des revendications 1 à 12, **caractérisé en ce que** ledit élément de support horizontal (4), ledit élément de support vertical (3), ledit moyen de maintien (5) du tambour, ladite surface d'assise (6) et, si présent, ladite console de siège (7), ledit socle (2), le dossier pour siège (12) et la console de dossier (13) se présentent comme des pièces possédant deux faces opposés plates, et se présentent de préférence comme pièces pouvant être obtenues par découpage dans une plaque ou tôle, et/ou par découpage de profilés dans un sens orthogonal par rapport à leur sens long.

14. Kit comprenant toutes les pièces nécessaires au montage d'un support pour tambour selon la revendication 13.

## Patentansprüche

1. Halterung (1) für Trommel (10) mit integriertem Sitz (6), der eine Sitzfläche aufweist, vor allem für eine guyanische Trommel, eine Trommel der Antillen, eine afrikanische Trommel, oder jede andere Trommel, die im Sitzen gespielt wird, Folgendes umfassend:
- ein in etwa flaches horizontales Halterungselement (4);
- ein in etwa flaches vertikales Halterungselement (3), das auf dem horizontalen Halterungselement (4) angeordnet ist; wobei das besagte vertikale Halterungselement (3) die Sitzfläche des integrierten Sitzes (6) trägt;
- ein Mittel zum Festhalten (5) der besagten Trommel (10), das sich auf zumindest der einen der Flächen des vertikalen Halterungselements (3) befindet;
**dadurch gekennzeichnet, dass** sich das besagte Mittel zum Festhalten (5) in Form eines im Wesentlichen flachen profilierten Teils (5) darstellt, das an seinen beiden Enden (5a, 5b) gebogen ist, von dem eines der besagten beiden Enden (5b) geeignet ist, mit der Innenfläche (11) der Trommel (10) zusammenzuwirken, um die besagte Trommel (10) auf der Halterung (1) mit integriertem Sitz (6) festzuhalten, und **dadurch gekennzeichnet, dass** das andere der besagen Enden (5a) auf dem besagten vertikalen Halterungselement (3) befestigt ist.

2. Halterung für Trommel nach Anspruch 1, **dadurch gekennzeichnet, dass** der Biegewinkel zwischen dem Ende (5a) und dem Mittelabschnitt (5c) des Mittels zum Festhalten (5), das sich in Form eines profilierten Teils (5) darstellt, zwischen 35° und 45°, vorzugsweise zwischen 37° und 43°, und am besten zwischen 39° und 41° enthalten ist.

3. Halterung für Trommel nach Anspruch 1 oder 2, **dadurch gekennzeichnet, dass** das besagte Mittel zum Festhalten (5) austauschbar ist.

4. Halterung für Trommel nach einem der Ansprüche 1 bis 3, **dadurch gekennzeichnet, dass** das Mittel zum Festhalten (5) und das vertikale Halterungselement (3) Befestigungselemente umfassen, die dazu bestimmt sind miteinander zusammenzuwirken.

5. Halterung für Trommel nach Anspruch 4, **dadurch gekennzeichnet, dass** die Befestigungselemente Ausnehmungen und Vorsprünge oder Elemente mit Schwalbenschwanz sind.

6. Halterung für Trommel nach einem der Ansprüche 1 bis 5, **dadurch gekennzeichnet, dass** sie darüber hinaus einen Sockel (2) und eine Sitzkonsole (7) umfasst, um die besagte Halterung (1) zu stabilisieren und zu versteifen.

7. Halterung für Trommel nach einem der Ansprüche 1 bis 6, **dadurch gekennzeichnet, dass** sie eine Rückenlehne für den Sitz (12) und eine Rückenlehnenkonsole (13) umfasst, die vorzugsweise abnehmbar oder einziehbar sind.

8. Halterung für Trommel nach Anspruch 7, **dadurch gekennzeichnet, dass** die Rückenlehnenkonsole (13) durch Befestigungselemente, die miteinander zusammenwirken, wie Ausnehmungen und Vorsprünge, einerseits am Sockel (2) und andererseits an der Sitzkonsole (6) befestigt ist.

9. Halterung für Trommel nach Anspruch 7, **dadurch gekennzeichnet, dass** die Rückenlehne für den Sitz (12) und die Rückenlehnenkonsole (13) in Form eines teleskopischen Systems angeordnet sind, das einen Teleskopstift umfasst, der an einem Ende durch Befestigungselemente, die miteinander zusammenwirken, wie Ausnehmungen und Vorsprünge, am Sockel (2) befestigt ist.

10. Halterung für Trommel nach einem der Ansprüche 1 bis 9, **dadurch gekennzeichnet, dass** sie Befestigungsvorrichtungen mit Saugnäpfen umfasst, die auf der Vorderseite (40) des horizontalen Halterungselements (4) und/oder auf den Seitenflächen (20) des Sockels (2) platziert sind, um die Haftung der besagten Halterung am Boden zu verbessern.

11. Halterung für Trommel nach einem der Ansprüche 1 bis 10, **dadurch gekennzeichnet, dass** das Mittel zum Festhalten (5) eine Kerbe (51) umfasst, die sich im Mittelabschnitt (5c) des besagten Mittels zum Festhalten (5) befindet, wobei die besagte Kerbe (51) imstande ist, ein Befestigungssystem, wie ein Schrauben-Mutter-System aufzunehmen, das es ermöglicht, die Trommel (10) auf dem besagten Mittel zum Festhalten (5) zu befestigen, wobei die besagte Trommel (10) im Bereich ihres unteren Abschnitts angebohrt ist.

12. Halterung für Trommel nach einem der Ansprüche 1 bis 11, **dadurch gekennzeichnet, dass** die Elemente, aus denen die besagte Halterung besteht, aus Holz und/oder aus Metall, vor allem aus Stahl oder aus Aluminium, und/oder aus Kunstoffmaterial sind.

13. Halterung für Trommel nach einem der Ansprüche 1 bis 12, **dadurch gekennzeichnet, dass** sich das besagte horizontale Halterungselement (4), das besagte vertikale Halterungselement (3), das besagte Mittel zum Festhalten (5) der Trommel, die besagte Sitzfläche (6) und, falls vorhanden, die besagte Sitzkonsole (7), der besagte Sockel (2), die Rückenlehne für den Sitz (12) und die Rückenlehnenkonsole (13) als Teile darstellen, die zwei gegenüberliegende flache Seiten aufweisen, und sich vorzugsweise als Teile darstellen, die man durch Zuschneiden aus einer Platte oder einem Blech, und/ oder durch Zuschneiden von Profilen in eine senkrechte Richtung im Verhältnis zu ihrer langen Richtung erhalten kann.

14. Bausatz, alle Teile umfassend, die für die Montage einer Halterung für Trommel nach Anspruch 13 nötig sind.

## Claims

1. Support (1) for a drum (10) with built-in seat (6) having a sitting surface, in particular for a Guianese, West Indian or African drum, and any other type of drum played sitting down, comprising:
- a substantially flat horizontal support element (4);
- a substantially flat vertical support element (3), arranged on the horizontal support element (4); said vertical support element (3) supporting the sitting surface of the built-in seat (6);
- a means for holding (5) said drum (10), arranged on at least one of the surfaces of the vertical support element (3);
**characterized in that** said means for holding (5) has the shape of an essentially flat profiled part (5), bent at the two ends (5a, 5b) thereof, of which one of said two ends (5b) is able to cooperate with the inner surface (11) of the drum (10) in order to hold said drum (10) on the support (1) with built-in seat (6), and **characterized in that** the other of said ends (5a) is attached to said vertical support element (3).

2. Support for a drum according to claim 1, **characterized in that** the bending angle between the end (5a) and the middle portion (5c) of the means for holding (5) in the form of a profiled part (5) is between 35° and 45°, preferentially between 37° and 43°, and even more preferentially between 39° and 41°.

3. Support for a drum according to claim 1 or 2, **characterized in that** said means for holding (5) is interchangeable.

4. Support for a drum according to any of claims 1 to 3, **characterized in that** the element for holding (5) and the vertical support element (3) include fastening elements intended to cooperate with one another.

5. Support for a drum according to claim 4, **characterized in that** the fastening elements are recesses and protuberances or dovetailed elements.

6. Support for a drum according to any of claims 1 to 5, **characterized in that** it further comprises a base (2) and a seat console (7) in order to stabilize and rigidify said support (1).

7. Support for a drum according to any of claims 1 to 6, **characterized in that** it comprises a seatback (12) and a seatback console (13), that are preferentially movable or retractable.

8. Support for a drum according to claim 7, **characterized in that** the seatback console (13) is attached on the one hand to the base (2) and on the other hand to the seat console (6) by fastening elements that cooperate with each other, such as recesses and protuberances.

9. Support for a drum according to claim 7, **characterized in that** the seatback (12) and the seatback console (13) are arranged in the form of a telescopic system comprising a telescopic rod attached by an end to the base (2) by fastening elements that cooperate with each other, such as recesses or protuberances.

10. Support for a drum according to any of claims 1 to 9, **characterized in that** it comprises suction fastening devices placed on the front surface (40) of the horizontal support element (4) and/or on the lateral surfaces (20) of the base (2) in order to improve the adherence to the floor of said support.

11. Support for a drum according to any of claims 1 to 10, **characterized in that** the means for holding (5) comprises a slot (51) arranged in the middle portion (5c) of said means for holding (5), said slot (51) being able to receive an attaching system, such as a screw and nut system, making it possible to fasten the drum (10) on said means for holding (5), with said drum (10) being pierced on the lower portion thereof.

12. Support for a drum according to any of claims 1 to 11, **characterized in that** the elements comprising said support are made of wood and/or of metal, in particular of steel or of aluminum, and/or of a plastic material.

13. Support for a drum according to any of claims 1 to 12, **characterized in that** said horizontal support element (4), said vertical support element (3), said means for holding (5) the tambour, said sitting surface (6) and, if present, said seat console (7), said base (2), the seatback (12) and the seatback console (13) having parts that have two flat opposite surfaces, and being preferably parts that can be obtained by cutting in a plate or sheet, and/or by cutting profiles in a orthogonal direction with respect to the direction of the length thereof.

14. Kit comprising all of the parts required for mounting a support for a drum according to claim 13.
